# EUROPÄISCHE PATENTSCHRIFT

(11) **EP 0 563 551 B1**
(45) Veröffentlichungstag und Bekanntmachung des Hinweises auf die Patenterteilung: **18.09.1996**
(21) Anmeldenummer: 93102212.3
(22) Anmeldetag: 12.02.1993
(51) Int. Cl.: B22D 11/04, B22D 11/12, B21B 1/08, B21B 1/46

(54) **Verfahren und Vorrichtung zum Herstellen eines Profils**
Method and device for manufacturing a profile
Procédé et dispositif pour fabriquer un acier profilé

(30) Priorität: 01.04.1992 DE 4210771
(43) Veröffentlichungstag der Anmeldung: 06.10.1993
(73) Patentinhaber: Preussag Stahl Aktiengesellschaft, D-31226 Peine (DE)
(72) Erfinder: Eggers, Ulrich, W-3152 Ilsede (DE); Schiller, Heinz, W-3150 Peine (DE); Majewski, Martin, W-3150 Peine (DE)
(74) Vertreter: Lüdtke, Frank

(56) Entgegenhaltungen:
- EP-A- 0 265 757
- EP-A- 0 297 258
- DE-A- 3 721 266
- DE-A- 3 909 009
- US-A- 4 402 206
- US-A- 5 082 746

## Beschreibung

Die Erfindung betrifft ein verfahren und eine Vorrichtung zum Herstellen eines H-Profiles aus im Strang vergossenen Vorprofilen.

Derartige Profile für das Walzen von Breitflanschträgern, Spundwandprofilen und normalen Doppel-T-Profilen können als "Hundeknochen" oder T-Vorprofil im Strang vergossen werden (DE-OS-22 18 408). In der genannten Veröffentlichung wird vorgeschlagen, dazu eine an den Stirnwänden verstellbare Kokille zu verwenden, um die Flanschdicke des Doppel-T-förmigen Vorprofiles zu verändern, während die Stegdicke konstant bleibt. Primär soll die Stegdicke etwa der Flanschdicke entsprechen, um ein Ausknicken des Steges beim notwendigen Stauchen der Steghöhe zu vermeiden. Aus dem Vorprofil soll dann ein Zwischenprofil mit einem Dickenverhältnis von Steg zu Flansch von etwa 1:2 in einer speziellen Verformungseinrichtung - einem Stauch- oder Reckgerüst - hergestellt werden, bevor in einer nachgeordneten Walzstraße das Fertigprofil gewalzt wird. Dabei sollen aus jeweils einer Vorprofilabmessung drei bis vier Zwischenprofilabmessungen bzw. Endprofilabmessungen erzeugt werden. Gegebenenfalls ist beim Stauchen des Vorprofiles der Steg gegen Ausknicken durch entsprechende verstellbare Abstützmittel zu sichern.

In der DE 37 21 266-A1 ist die Möglichkeit aufgezeigt, ein X-förmiges Vorprofil im Strang zu vergießen und die Schmalseiten der Kokillen zu verstellen. Die Stranggußkokille erhält dabei an den Längsseiten eine Kontur, die sich im Bereich der zu formenden Flansche des Vorprofiles nach außen hin verjüngt. Beim Verschieben der Schmalseiten der Kokille, beispielsweise nach außen, um dickere Flanschpartien zu erzeugen, werden zwangsläufig die Längsseiten der Kokille aufgedrückt, so daß sich auch die Stegdicke des Vorprofils ändert. Das Verhältnis der einzustellenden Stegdicke/Flanschdicke wird dabei durch den Verjüngungsgrad der Kokillenlängsseite im Flanschbereich bestimmt.

Beide Kokillensysteme haben den Nachteil, daß bei Schrumpfung des Stranges das Profil sich im Bereich der Stegeinschnürung innerhalb der Kokille verkeilen kann.

Die prinzipielle Verstellbarkeit einer Stranggußkokille zur Beeinflussung der Breite der Bramme mit Rücksicht auf eine strangabwärts sich einstellende Schrumpfung ist in der EP-A1-0 114 293 beschrieben, ohne jedoch speziell auf Vorprofile für H-Profile einzugehen.

Die US-A-5,082,746 offenbart ein Verfahren zur Erzeugung von möglichst endabmessungsfreien Träger-Vorprofilen mittels einer Stranggießtechnik. Bei Steg-und Flanschstärken < 75 mm, den vorgegebenen Verhältnissen der Flansch- und Stegstärken und entsprechenden Trennwinkeln in den Flanschaußenseiten soll bei einem vorgesehenen Umformgrad von 3 : 1 sichergestellt sein, daß die gleichen metallurgischen Eigenschaften des Fertigträgers erreicht werden können wie aus einem herkömmlichen Stranggußprofl (6 : 1). In dem Dokument ist jedoch kein Vorprofil, bei dem als kritischer Parameter der Durchmesser des Flanschknotens herangezogen wird, beschrieben noch wird die Beziehung einer vergleichbaren Flanschdichte angegeben.

In der DE 39 09 009 A1 ist daher vorgeschlagen worden, für X-förmige Vorprofile bei konstanter Stegdicke und konstanter Lage der Längsseiten der Kokillen die Flansche dicker oder dünner auszuführen, indem nur die Stirnseiten der Kokille verstellbar ausgeführt werden. Unmittelbar hinter der Gießform sollen Rollenführungen den Strang in der gwählten Form halten, wobei die Verkeilung aufgrund Schrumpfung des Stranges durch einen sehr flachen Übergang des Steges in die Flansche von etwa 20 bis 45° vermieden werden sollen. Weitere Gießbedingungen werden bei diesem Vorschlag nicht berücksichtigt.

Mit der DE- 22 62 978-C3 wird vorgeschlagen, die Stegdicke für einen einwandfreien Guß eines H-förmigen Vorprofiles dicker als 100 mm zu wählen und den Steg am Ende eines Vorprofiles bogenförmig auszunehmen, um der stärkeren Verformung des Steges beim Auswalzen Rechnung zu tragen. Die Gießdicke des Flansches soll dabei geringer als die Stegdicke sein.

Letztlich ist mit der EP-A2-0 265 757 vorgeschlagen worden, größere oder kleinere Endprofile aus einem stranggegossenen H-förmigen Vorprofil zu walzen. Dabei wird das Vorprofil in einer aus vier Größen bestehenden Gruppe von Walzgerüsten zum Fertigprofil gewalzt, wobei einige oder alle Gerüste reversierend betreibbar sind. Das erste Gerüst ist ein Vertikal- oder Horizontal-Stauchgerüst, das dritte ein Flanschstauchgerüst, während die Gerüste zwei und vier als Universal- oder Duogerüste ausgebildet sein können. Das erste Universalgerüst kann mit Walzen ausgerüstet werden, die ein seitliches Aufklappen der Flansche ermöglichen. Ein spezielles Walzen von X-förmigen Vorprofilen und die Ausbildung entsprechender Kaliberwalzen sind ebensowenig offenbart wie das Stranggießen eines X-förmigen Vorprofiles.

Von daher liegt der Erfindung das Problem zugrunde, ein gießtechnisch optimales X-förmiges Vorprofil und eine Walzfolge für das X-fömige Vorprofil mit entsprechenden Kaliberwalzen vorzuschlagen, bei der mit geringstmöglicher Stichzahl ein größtmögliches Fertigprofil-Programm erzeugt werden kann.

Das Problem wird erfindungsgemäß durch die Ansprüche 1 und 5 gelöst. Vorteilhafte Weiterbildungen der Erfindung sind in den Unteransprüchen erfaßt.

In umfangreichen praktischen Versuchen hat sich ergeben, daß für das X-förmige Vorprofil, aus dem in wenigen Walzschritten energiesparend eine gestaffelte Serie von Endabmessungen gefertigt werden kann, eine optimale Form gibt, die sowohl die gießtechnischen Parameter als auch die walztechnischen Randbedingungen erfüllt. Ausgehend von der Erkenntnis, daß ein Flanschknoten, der Eckpunkt im Übergang von den Steg bildenden Profilabschnitten zu den die Flansche bildenden Profilabschnitten, der kritische Bereich sowohl während des Gießens als auch während des Walzens ist.

Nur über den Flanschknoten kann Material aus dem Steg in die Flansche und umgekehrt fließen. Auch beim Walzen eines Vorprofiles fließt während des Stauchens der Profilhöhe zunächst Material aus dem Steg in die Flanschbereiche, neben einer Streckung des Profiles.

Daraus folgt, daß eine geringe Fließbehinderung im Flanschknoten ein einfaches und zielgenaues Umformen des Profiles ermöglicht.

Unter den genannten Bedingungen ergab sich eine optimale Form der Vorprofile mit korrelierten Abmessungsbereichen der einzelnen Profilabschnitte, die etwa wie folgt bestimmbar sind in Abhängigeit der Nenngröße des X-förmigen Vorprofiles:
H größer/gleich 3 mal B
D größer/gleich 0,5 mal B
T größer/gleich 0,2 mal B
S kleiner/gleich 0,125 mal H
mit
- H: = Profilhöhe,
- D: = Durchmesser des Flanschknotens,
- T: = Nenndicke des Flanschbereiches und
- S: = Stegdicke.

Beim Strangguß sind die heutigen typischen Brammenabmessungen etwa 1.000 bis 2.000 mm mal 150 bis 400 mm. Sie entsprechen der möglichen Vorprofilhöhe und Vorprofildicke, wobei die Dicke bei dem üblichen Bogenstrangguß von der Charakteristik der Stranggußmaschine abhängig ist.
Im Bestreben, aus einem Vorprofil möglichst viele Endabmessungen zu fertigen, sollte das Vorprofil z.B. eine Höhe von etwa 1.100 mm und eine Dicke (Breite) von etwa 300 mm haben, um Fertigprofile mit einer Höhe von 300 bis 600 mm zu erzeugen, bei einer Flanschbreite bis max. 300 mm im oberen Profilbereich.

Daraus folgt erfindungsgemäß, daß der Kerndurchmesser des Flanschknotens mindestens 0,5 mal der Breite, also etwa 150 mm betragen sollte. Dieses korreliert gut mit der maximalen Stegdicke von etwa 0,125 mal Profilhöhe, entsprechend etwa 140 mm.

Der Flanschbereich wird beim Gießen wie ein Fischschwanz mit ausgeklappten Flanschen geformt, deren tiefster Einschnitt von dem minimalen Durchmesser des gewählten Flanschknotens abhängig ist. Für das spätere Walzen ist dadurch ein dem Endprofil abmessungsähnliches Vorprofil geschaffen. Dieses Vorprofil wird nach Zwischenerwärmen, beispielsweise in einem Hubbalkenofen, in einer ein- oder mehrgerüstigen Vorstaffel mit Duo- oder Universalgerüsten im Reversierbetrieb soweit heruntergewalzt, daß es in einer Fertigstaffel mit mindestens zwei Universalgerüsten, denen ein Stauchkaliber vorgeordnet ist, fertiggestellt werden kann. Dabei wird in der Vorstaffel mit Hilfe einer speziellen Kaliberwalze das gegossene und erwärmte X-förmige Vorprofil zunächst zentriert, die Flansche weiter aufgebogen und die Steghöhe reduziert bei gleichzeitiger Verdickung des Steges. Nach mehreren Stichen wird die Stegdicke reduziert. Die Steghöhenreduzierung und die Stegdickenreduzierung können erforderlichenfalls mehrfach wiederholt werden.

In dem Stauchgerüst der Fertigstaffel wird das Verfahren gegebenenfalls wiederholt, bis das Anstichmaß des ersten Universalgerüstes erreicht ist.

Aus dem Vorprofil können Endprofile verschiedener Flanschbreiten, Breitflanschträger oder IPE, sogenannte Europa-Träger, hergestellt werden, wobei für die IPE die Flanschbreite in einen Zwischenkaliber reduziert werden muß, nachdem zuvor ein erneutes Zentrieren der Flansche erfolgte, um unsymmetrisches Stauchen des Profiles auszugleichen. Letztlich wird in einem Leitstichkaliber das Vorprofil auf das Anstichmaß der Fertigstaffel reduziert.

Eine für das Vorkalibrieren der Vorstaffel geeignete Horizontalwalze besteht aus vier nebeneinander angeordneten Kalibern am Walzballen, die nacheinander bei Reversierbetrieb in Eingriff kommen: Vorzentrierbereich, Flanschenaufbiegebereich, Steghöhenreduzierbereich, Stegdickenreduktionsbereich. In gleicher Weise können die Horizontalwalzen des Stauchgerüstes ausgebildet sein, wobei gegebenenfalls in Abhängigkeit von der gewünschten Stegdicke/Flanschbreite das Vorzentrieren und Flanschenaufbiegen in einem Kaliber erfolgt, während zwei Kaliber zur Stegdicken- und/oder Flanschbreitenreduzierung verwendet werden.

Vorzugsweise sind die Kaliber in der Reihenfolge der Walzfolge am Kaliber angeordnet. Dies reduziert den Positionieraufwand der Profile bei reversierendem Walzen und ermöglicht ein einfaches Automatisieren des Walzvorganges.

Das erfindungsgemäße Verfahren eignet sich, aus nur einem im Stranggußverfahren hergestellten X-förmigen Vorprofil unterschiedlicher Abmessung sämtliche Trägerprofile von 300 bis 600 mm Nennhöhe und Flanschbreiten bis 300 mm sowie Stegdicken von 7,5 bis 21 mm zu fertigen. Für größere und kleinere Nennhöhen ist jeweils ein weiteres Vorprofil erforderlich.

Am Beispiel eines Vorprofiles mit einer Höhe des Stranggußprofiles von 1.100 mm und einer Stegdicke dieses Profiles von 125 mm soll die Erfindung näher erläutert werden. Es zeigen
- Fig. 1: Kaliberwalze einer Vorstaffel,
- Fig. 2: eine weitere Kaliberwalze einer Vorstaffel.
- Fig. 3: Abmessungsverhältnisse am X-förmigen Strangguß-Vorprofil,

In einer Stranggußanlage wird ein X-förmiges Vorprofil der in Fig. 3 dargestellten Art gegossen mit folgenden Abmessungen
- H: = 1.100 mm
- B: = 300 mm
- S: = 125 mm
- D: = 170 mm
- T: = 80 mm,
wobei die Tiefe Z zwischen den Flanschen F etwa der Flanschdicke T entspricht. Nach Erwärmen in einem Hubbalkenofen gelangt das Vorprofil in das erste Gerüst einer Vorstaffel gemäß Fig. 1 mit zwei horizontalen Walzen 5 und 6, die am Walzballen Kaliberschnitte 1, 2,3 und 4 aufweisen. Das Vorprofil wird hochkant in das Kaliber 1 gefahren und gemäß Stichplan in Tabelle 1 gewalzt. Im Kaliber 1 wird das Profil hochkant zentriert, wobei die Gesamthöhe des Profiles H1 zwangsweise im Zuge der Zentrierung in zwei Stichen auf 1.050 mm reduziert wird.
Anschließend durchläuft das Vorprofil das Kaliber 2, in dem die Flansche F aufgebogen werden, so daß die Gesamthöhe H2 des Profiles sich nach weiteren vier Stichen auf 950 mm reduziert, ohne daß die Flansche komplett angeklappt sind, was aber wegen der weiteren Zentriermöglichkeit an den Flanschen in den folgenden Stauch- und Fertigstaffelgerüsten nicht erwünscht ist. Obwohl das Kaliber H3, das anschließend in vier Stichen das Vorprofil um weitere 75 mm in der Steghöhe reduziert, im Kalibergrund glatt geschnitten ist, bleibt die leichte winkelförmige Aufklappstellung der Flansche F während der Steghöhenreduktion erhalten. Anschließend wird das Profil um 90° gekantet, so daß im Kaliber 4 die Steghöhe in fünf Stichen von mehr als 140 auf 50 mm reduziert werden kann. Durch das Stauchen der Steghöhe bzw. der Höhe des Gesamtprofils von 1.100 auf 850 mm hat sich die Stegdicke S4 von ursprünglich 125 auf mehr als 140 mm als Ausgangsdicke für das Walzen im Kaliber 4 verdickt.

In einem nicht dargestellten Stauchgerüst vor der Fertigstaffel wird das Profil in der Höhe und in der Stegdicke weiter reduziert, bis das Anstichmaß der Fertigstaffel erreicht ist. Der angegebene Stichplan ist für die Fertigung eines Profiles mit der Nennhöhe von 600 mm, einer Flanschbreite von 300 mm und einer Stegdicke von 15 mm ausgelegt.

Fig. 2 zeigt eine andere Walze der Vorstaffel, wie sie für ein Profil genutzt wird, das nur 300 mm Endhöhe hat, bei gleicher Ausgangshöhe des X-förmigen Vorprofiles. Gemäß Tabelle 2 wird das hochkant gefahrene Vorprofil in vier Stichen im Kaliber 11 auf eine Gesamthöhe H11 von 960 mm reduziert, während die Flansche zentriert und aufgebogen werden. Im Kaliber 12 wird dann die Profilhöhe in insgesamt acht Stichen nach einmaligem Wenden des Profils um 180° von 960 auf 640 mm (Maß H12) heruntergewalzt. In einem Zwischenschritt wird anschließend im Kaliber 13 die Stegdicke S13, die durch die Steghöhenreduktion von 125 auf mehr als 140 mm zugenommen hat, zunächst auf 110 mm reduziert, um anschließend im Kaliber 12 erneut in der Steghöhe reduziert zu werden. Nach dem 18. Stich im Kaliber 12 beträgt die verbleibende Profilhöhe 500 mm, in weiteren fünf Stichen wird die Steghöhe im Kaliber 13 auf eine Dicke S13 von 50 mm reduziert, bevor eine weitere Steghöhenreduktion und anschließende Stegdickenreduktion in Kaliber 14 vorgenommen wird. Danach verläßt das Profil die Vorstaffel und gelangt zu einem Stauchgerüst, um dort auf das Anstichmaß der Fertigstaffel heruntergewalzt zu werden.

## Patentansprüche

1. Verfahren zum Herstellen eines H-Profiles aus im Strang mit verstellbarer Kokille gegossenen Vorprofil mit X-Form folgender Abmessungen in Abhängigkeit von der durch das Stranggußverfahren in Grenzen bestimmten Nenndicke (B) des X-förmigen Vorprofiles:
Profilhöhe (H) größer oder gleich 3 mal (B)
Flanschdicke (T) größer oder gleich 0,2 mal (B)
Durchmesser (D) des Flanschknotens größer oder gleich 0,5 mal (B)
Stegdicke (S) kleiner oder gleich 0,125 mal (H) welches durch Erwärmen, reversierendes Vorkalibrieren und Fertigwalzen zu einer Vielzahl von Endabmessungen des H-Profiles heruntergewalzt wird.

2. Verfahren nach Anspruch 1, gekennzeichnet durch reversierendes Vorkalibrieren mit folgenden Arbeitsschritten in jeweils mindestens zwei Stichen:
a) Schmalseiten des Vorprofiles zentrieren,
b) teilweises Aufbiegen der Flansche (F),
c) Reduzieren der Steghöhe und
d) Reduzieren der Stegdicke (S),
wobei die Arbeitsschritte c) und d) gegebenenfalls in gleicher Folge wiederholt werden.

3. Verfahren nach Anspruch 1 oder 2, dadurch gekennzeichnet, daß nach dem Reduzieren der Steghöhe die Flansche (F) in der Breite reduziert und/oder zentriert werden.

4. Verfahren nach einem der Ansprüche 1 bis 3, dadurch gekennzeichnet, daß der letzte Stich beim Vorkalibrieren oder einem dem Fertigwalzen vorgeschalteten weiteren Kalibrieren in einem Leitstichkaliber erfolgt, in dem erforderlichenfalls gleichzeitig die Stegdicke, die Steghöhe und die Flanschbreite auf das Anstichmaß des ersten Gerüstes in einer Fertigstaffel reduziert werden.

5. Kaliberwalze, zur Durchführung des Verfahrens nach Anspruche 2, dadurch gekennzeichnet, daß auf einer Ballenbreite nebeneinander vier Kaliber (1-4; 11-14) in der Reihenfolge der Arbeitsschritte a) bis d) angeordnet sind.

## Claims

1. Method of producing an H-shaped profile from a preliminary profile, which is extruded with an adjustable shell and has an X-shaped configuration of the following dimensions, in dependence on the nominal thickness (B) of the X-shaped preliminary profile, which thickness is determined within limits by the extrusion process:
profile height (H) greater than or equal to 3 times (B),
flange thickness (T) greater than or equal to 0.2 times (B),
diameter (D) of the flange junction greater than or equal to 0.5 times (B),
web thickness (S) less than or equal to 0.125 times (H),
said preliminary profile, through heating, reversing prerolling and finish rolling, being rolled-down to a plurality of final measurements for the H-shaped profile.

2. Method according to claim 1, characterised by reversing prerolling with the following operational steps in at least two passes:
a) centering narrow sides of the preliminary profile,
b) partially bending-up the flanges (F),
c) reducing the web height, and
d) reducing the web thickness (S),
the operational steps c) and d) being repeated in the same sequence if necessary.

3. Method according to claim 1 or 2, characterised in that the flanges (F) are reduced in width and/or centered after the reduction of the web height.

4. Method according to one of claims 1 to 3, characterised in that the last pass during the prerolling process or during a further rolling, which precedes the finish rolling, is effected in a leading pass groove, in which the web thickness, the web height and the flange width are reduced simultaneously, if necessary, to the initial pass dimension of the first stand in a finished line.

5. Grooved roller for accomplishing the method according to claim 2, characterised in that four grooves (1-4; 11-14) are disposed adjacent one another on a roll width in the sequence of operational steps a) to d).

## Revendications

1. Procédé pour la fabrication d'un profilé en H à partir d'un préprofilé coulé en continu dans une lingotière ajustable, en forme de X présentant les dimensions ci-dessous, qui dépendent de l'épaisseur nominale (B) du préprofilé en forme de X, laquelle épaisseur nominale est définie à l'intérieur de limites par le procédé de coulée continue:
hauteur du profilé (H) supérieure ou égale à 3 fois (B)
épaisseur de la bride (T) supérieure ou égale à 0,2 fois (B)
diamètre (D) des noeuds de la bride supérieur ou égal à 0,5 fois (B)
épaisseur de l'entretoise (S) inférieure ou égale à 0,125 fois (H)
et qui est réduit par laminage en profilé en H de plusieurs dimensions finales, par chauffage, précalibrage en va-et-vient et laminage final.

2. Procédé selon la revendication 1, caractérisé par un précalibrage en va-et-vient présentant les étapes de travail ci-dessous, chaque fois en au moins deux passes:
a) centrage des côtés étroits du préprofilé,
b) dépliage partiel de la bride (F),
c) réduction de la hauteur de l'âme et
d) réduction de l'épaisseur (S) de l'âme,
les étapes de travail c) et d) étant éventuellement répétées dans le même ordre.

3. Procédé selon la revendication 1 ou 2, caractérisé en ce que les brides (F) sont réduites en largeur et/ou centrées après la réduction de la hauteur de l'âme.

4. Procédé selon l'une des revendications 1 à 3, caractérisé en ce que la dernière passe du précalibrage ou d'un autre calibrage qui précède le laminage final s'effectue sur un poste à cylindres cannelés de guidage, dans lequel, en cas de besoin, l'épaisseur de l'âme, la hauteur de l'âme et la largeur de la bride sont également réduites aux dimensions initiales de la passe sur la première cage de laminage d'un poste de finition.

5. Cylindre à cannelures pour l'exécution du procédé selon la revendication 2, caractérisé en ce qu'environ quatre cylindres cannelés (1-4; 11-14) sont agencés sur une longueur de table, dans la séquence des étapes de travail a) à d).
